# EUROPÄISCHE PATENTSCHRIFT

(11) **EP 2 834 432 B1**
(45) Veröffentlichungstag und Bekanntmachung des Hinweises auf die Patenterteilung: **27.04.2016**
(21) Anmeldenummer: 12821252.9
(22) Anmeldetag: 20.12.2012
(51) Int. Cl.: E04H 6/02, E04H 6/04

(54) **HAUBENGARAGE**
COVERED GARAGE
GARAGE À CAPOT

(30) Priorität: 02.04.2012 DE 202012003597 U; 10.09.2012 DE 202012008846 U
(43) Veröffentlichungstag der Anmeldung: 11.02.2015
(73) Patentinhaber: Horbol, Karl, Ernst, 13627 Berlin (DE); Gentz, Hendrik, 13589 Berlin (DE)
(72) Erfinder: Horbol, Karl, Ernst, 13627 Berlin (DE); Gentz, Hendrik, 13589 Berlin (DE)
(74) Vertreter: Bittner, Thomas L.
(86) Internationale Anmeldenummer: PCT/DE2012/100396
(87) Internationale Veröffentlichungsnummer: WO 2013/149603

(56) Entgegenhaltungen:
- AU-B2- 626 017
- DE-A1- 4 137 456
- DE-U1- 20 205 366
- US-A- 3 600 866

## Beschreibung

Die Erfindung bezieht sich auf eine Haubengarage.

### Hintergrund

Im Unterschied zu herkömmlichen Garagen stellen Haubengaragen platzsparend in einer Schutzhaube einen Abstellraum für zumindest ein Fahrzeug zur Verfügung. Üblicherweise verfügt die Schutzhaube über eine stirnseitige Schutzhaubenöffnung, mit der eine verschließbare Ein- und Ausfahrtluke bereitgestellt ist, durch welche hindurch das Fahrzeug in den Abstellraum hinein und aus diesem heraus gelangen kann. Grundsätzlich ist der Abstellraum natürlich auch zum abstellen anderer Gegenstände geeignet.

Garagen sind besonders in städtischen Wohngebieten gefragt, weil es dort eine große Dichte von parkenden Privatfahrzeugen gibt. Dort deckt das vorhandene Angebot bei weitem nicht den unzweifelhaft bestehenden Bedarf an Fahrzeug-Unterstellmöglichkeiten.

Aus dem Dokument DE 31 32 539 A1 ist eine Haubengarage bekannt, bei der die Schutzhaube als ganze um eine Schwenkachse schwenkbar ist, um eine Zufahrt in den Abstellraum und ein Ausfahren aus diesem heraus zu ermöglichen.

Im Dokument DE 1 148 372 ist eine Kleingarage für ein Fahrzeug beschrieben, bei der die Ein- und Ausfahrluke mit einem schwenkbaren Tor verschlossen ist. Auch bei der Haubengarage im Dokument DE 865 653 ist ein Schwenk- oder Drehmechanismus vorgesehen, um ein Einfahren in den Abstellraum mit dem Fahrzeug zu ermöglichen. Bei einer Ausführungsform ist ein Rollschiebedecke zum Öffnen und zum Verschließen der Ein- und Ausfahrt vorgesehen.

Im Dokument DE 1 914 319 U ist eine transportable Garage offenbart mit zwei Garagenhälften, die jeweils aus einer vertikal ein- und ausfahrbaren aufrollbaren Garagenwand bestehen.

Ein selbstaufstellende Garage ist im Dokument DE 693 04 727 T2 beschrieben.

Das Dokument AU 626017 B2 offenbart eine zusammenklappbare, tragbare Garage mit teleskopartig verbindbaren Komponentenmodulen und zugehörigen Gleitmitteln für ein relatives Gleiten, so dass die Garage mindestens teilweise teleskopartig zusammengeklappt und erweitert werden kann, sowie mit zugehörigen, an jedes Modul anschließbaren Widerlagern, um die maximale Auslenkung auf benachbarte Module einzugrenzen.

Im Dokument US 3,600,866 A ist eine tragbare Garage für Wohnwagenanhänger und Ähnliches offenbart. Sie besteht aus einem Gehäuse mit Wänden mit einer zusammenklappbaren Haupttür im Eingangs- / Ausgangsbereich, einer oder mehreren Seitenwänden und einem Verbindungsstück, das das gleichzeitige Öffnen bzw. Schließen aller Türen ermöglicht.

Das Dokument DE 202 05 366 U1 offenbart eine transportable Schutzvorrichtung für Fahrzeuge, insbesondere Kraftfahrzeuge, mit einem Grundelement zum Aufnehmen des Fahrzeugs und einem Rahmenelement, das ein Seitenrahmenteil und ein Dachrahmenteil aufweist und an dem ein Abdeckelement angebracht ist, wobei das Seitenrahmenteil im Wesentlichen vertikal verlaufende Seitenholme und das Dachrahmenteil im Wesentlichen horizontal verlaufende Dachholme aufweist. Die Länge der Seitenholme ist derart veränderbar, dass hierdurch der Abstand des Dachrahmenteils von dem Grundelement veränderbar ist, und wobei das Abdeckelement in wenigstens einem Bereich mit einer verschließbaren Einfahröffnung für das Fahrzeug versehen ist.

### Zusammenfassung

Aufgabe der Erfindung ist es, eine Haubengarage anzugeben, bei der der Bedien- und Nutzungskomfort verbessert ist, insbesondere hinsichtlich des Verlassens des Fahrzeuges nach dem Einfahren in den Abstellraum sowie des Gelangens in das Fahrzeug, wenn dieses aus der Haubengarage herausgefahren werden soll.

Zur Lösung der Aufgabe ist eine Haubengarage nach dem unabhängigen Anspruch 1 geschaffen. Vorteilhafte Ausgestaltungen sind Gegenstand von Unteransprüchen.

Es ist eine Haubengarage mit einer Schutzhaube geschaffen, in der ein Abstellraum für zumindest ein Fahrzeug gebildet ist. Der Abstellraum kann in seiner Größe so bemessen sein, dass wenigstens ein Personenkraftwagen hierin abgestellt werden kann. Die Schutzhaube ist mit einer Befestigungseinrichtung verbunden, die geeignet ist, die Schutzhaube auf einer Garagenstellfläche zu sichern und zum Beispiel mit einem Grundrahmen ausgeführt ist. Zum Bereitstellen einer verschließbaren Ein- und Ausfahrluke verfügt die Schutzhaube über eine stirnseitige Schutzhaubenöffnung. Die stirnseitige Schutzhaubenöffnung kann geöffnet und wieder geschlossen werden, so dass der Abstellraum als geschlossener Raum gebildet ist. Hierfür kann die stirnseitige Schutzhaubenöffnung mit einer Luke beliebiger Art versehen sein, die beispielsweise mit einem Rolltor oder einem Schwenktor ausgeführt ist. Bei dem Schwenktor kann es sich um ein nach oben schwenkbares Tor handeln, für das die Schwenkachse horizontal verläuft. Aber auch ein Schwenktor mit mehreren Torflügeln, die um eine zugeordnete vertikale Schwenkachse schwenkbar sind, kann vorgesehen sein.

Die Schutzhaube der Haubengarage verfügt sodann über eine seitliche Schutzhaubenöffnung, die mit wenigstens einem Türelement verschlossen ist, derart, dass die seitliche Schutzhaubenöffnung zum Freigeben eines seitlichen Einstiegs eines im Abstellraum abgestellten Fahrzeuges hinsichtlich einer horizontalen Öffnungsbreite mittels Verlagern des wenigstens einen Türelementes variabel einstellbar ist. Die seitliche Schutzhaubenöffnung kann eine verschließbare Öffnung sein. In der Höhe kann sich die seitliche Schutzhaubenöffnung im Wesentlichen über die gesamte Bauhöhe der Schutzhaube erstrecken. Zum Öffnen und zum Schließen der seitlichen Schutzhaubenöffnung kann vorgesehen sein, dass das wenigstens eine Türelement in horizontaler Richtung verlagert wird, um die seitliche Schutzhaubenöffnung mit der gewünschten horizontalen Öffnungsbreite zu öffnen und später gegebenenfalls wieder zu schließen.

Das wenigstens eine Türelement ist mit einem Schiebetürelement gebildet. Das Schiebetürelement ist durch einen von der Stirnseite der Schutzhaube mit der stimseitigen Schutzhaubenöffnung ausgehenden Seitenwandabschnitt vollständig erfassend gebildet.

Das Schiebetürelement kann beispielsweise entlang einer horizontal verlaufenden Führung stufenlos verschiebbar sein, um die Öffnungsbreite einzustellen. Die horizontale Führung kann mittels einer Rahmenkonstruktion der Haubengarage gebildet sein.

Zum Öffnen und zum Schließen der seitlichen Schutzhaubenöffnung wird der gesamte Seitenwandabschnitt als Tür verschoben, vorzugsweise derart, dass kein Übereinanderschieben von (Seitenwand-) Elementen stattfindet.

Vorteil der hinsichtlich der horizontalen Öffnungsbreite variabel einstellbaren, seitlichen Schutzhaubenöffnung ist es, dass so die Öffnung flexibel nutzbar ist in Verbindung mit unterschiedlichen Fahrzeugtypen und Fahrzeuggrößen. Stets kann die seitliche Schutzhaubenöffnung in horizontaler Richtung in dem Umfang geöffnet werden, wie es für ein bequemes Einsteigen in oder Aussteigen aus dem Fahrzeug notwendig ist. Wahlweise kann die seitliche Schutzhaubenöffnung sogar so weit geöffnet werden, dass auch eine Hintertür am Fahrzeug geöffnet werden kann.

Mit Hilfe der Befestigungseinrichtung wird die Schutzhaube auf der Garagenstellfläche gesichert. Hierbei kann eine Sicherung allein aufgrund des Eigengewichtes von Befestigungseinrichtung und Schutzhaube vorgesehen sein. Alternativ oder ergänzend kann eine Bodenbefestigung vorgesehen sein, zum Beispiel mittels Erdnägeln und / oder Schraubverbindungen.

Der Platzbedarf der Haubengarage übersteigt die Ausmaße des untergestellten Fahrzeuges regelmäßig nur um wenige Zentimeter. Die Haubengarage kann prinzipiell auf allen gemieteten oder erworbenen Abstellplätzen herkömmlicher Flächengröße aufgestellt werden. Ihr geringer Flächenbedarf ergibt sich aus einer seitlichen Einstiegsmöglichkeit des Fahrzeugführers von außerhalb der Haubengarage direkt in das untergestellte Fahrzeug. Dabei erfüllt sie die wesentlichen Schutzfunktionen einer massiven Garage und bewahrt das untergestellte Fahrzeug vor Witterungseinflüssen, Vandalismus, Verschmutzung und Beschädigung und mindert die Diebstahlsgefahr. Die sichere Ein- und Ausfahrt ohne Berührung der FahrzeugKarosserie mit den Innenwänden der Haubengarage kann mittels Radführungsschienen und / oder Bremskeilen gewährleistet werden. Eine Haubengarage benötigt keine amtliche Baugenehmigung.

Eine Weiterbildung sieht vor, dass die horizontale Öffnungsbreite der seitlichen Schutzhaubenöffnung mittels Verlagern des wenigstens einen Türelementes stufenlos einstellbar ist.

Bevorzugt sieht eine Fortbildung einen Notfallmechanismus vor, welcher alternativ zu einem Türöffnungsmechanismus vom Abstellraum aus betätigbar ist, um die seitliche Schutzhaubenöffnung mittels Verlagern des wenigstens einen Türelementes in Notfallsituationen wenigstens teilweise zu öffnen. Der Türöffnungsmechanismus kann mit einem innenseitig angeordneten Handgriff gebildet sein. Der Notfallmechanismus kann ein rein mechanischer Mechanismus sein, zum Beispiel ein Hebelmechanismus. Alternativ oder ergänzend kann ein Notfallmechanismus mit einem elektrischen Antrieb vorgesehen sein, der zum Beispiel mittels Betätigen eines Tasters aktiviert wird. Der Notfallmechanismus ist insbesondere in Situationen hilfreich, wenn beim Ein- oder Ausfahren des Fahrzeuges dieses teilweise im Abstellraum und teilweise außerhalb des Abstellraums angeordnet stehen bleibt, so dass der Fahrzeugführer schlecht oder gar nicht auf den üblichen Türöffnungsmechanismus zugreifen kann, auch nicht durch eine geöffnete Fensterscheibe. Der Notfallmechanismus hilft hier, die seitliche Schutzhaubenöffnung trotzdem zu öffnen, um einen Ausstieg aus dem Fahrzeug zu ermöglichen.

Bei einer vorteilhaften Ausgestaltung kann die Schutzhaube einer der folgenden Bauarten entsprechend ausgeführt sein: Hardcover-Konstruktion und Rahmenkonstruktion mit Hülle aus einem Softcover-Material. Bei der Hardcover-Konstruktion kann die Schutzhaube aus Schutzhaubenelementen bestehen, die aus einem Kunststoffmaterial und / oder einem faserverstärkten Verbundmaterial bestehen. Auch andere Werkstoffe, zum Beispiel Holz, können zum Einsatz kommen. Im Fall der Softcover-Variante kann die Rahmenkonstruktion ein Metallrahmen sein. An dem Metallrahmen kann das wenigstens eine Türelement für die seitliche Schutzhaubenöffnung aufgenommen sein. Die Hülle kann aus einem Textil- oder einem Folienmaterial bestehen. Im Fall des Textilmaterials kann dieses mit einer wasser- und / oder einer schmutzabweisenden Oberflächenbeschichtung versehen sein.

Eine Weiterbildung kann eine Radführungseinrichtung vorsehen. Die Radführungseinrichtung stellt eine Führung für die Räder des Fahrzeuges beim Ein- und Ausfahren zur Verfügung, insbesondere um ein Anstoßen des Fahrzeuges an die Innenseite der Schutzhaube zu vermeiden. Die Radführungseinrichtung kann mit Metallschienenelementen gebildet sein. Alternativ oder ergänzend kann die Ausbildung der Radführungseinrichtung mit Hilfe von Betonfertigteilen vorgesehen sein. Die Elemente der Radführungseinrichtung können modular aufgebaut sein, so dass beispielsweise Radführungseinrichtungen mit unterschiedlicher Länge herstellbar sind. Die Radführungseinrichtung, insbesondere auch bei der Nutzung von Betonfertigteilen, kann mit der Befestigungseinrichtung und / oder der Schutzhaube verbunden sein, so dass die Sicherung der Haubengarage auf der Garagenstellfläche von dem Eigengewicht der Konstruktion unterstützt wird. Insbesondere bei der Verwendung von Betonfertigteilen können diese auch die Funktion der Befestigungseinrichtung übernehmen, derart, dass die Betonfertigteile genügend Eigengewicht bereitstellen, um die Haubengarage auf der Garagenstellfläche zu sichern. Die Radführungseinrichtung kann wenigstens abschnittsweise auf der Befestigungseinrichtung, zum Beispiel Abschnitten eines Grundrahmens, insbesondere Querstreben, angeordnet sein.

Eine Weiterbildung sieht vor, dass die Radführungseinrichtung hinsichtlich einer Führungsbreite einstellbar ausgeführt ist. Hierbei kann vorgesehen sein, dass die Breite der Führung für die Räder auf einer Seite des Fahrzeuges (Radbreite) einstellbar ist. Ergänzend oder alternativ kann vorgesehen sein, dass eine äußere Führungsbreite bezüglich der beiden Außenseiten der Räder auf beiden Seiten des Fahrzeuges einstellbar ist.

Bei einer Ausgestaltung kann eine den Fahrzeugrädern zugeordnete Einfahrstoppeinrichtung vorgesehen sein. Die Einfahrstoppeinrichtung kann mit der Radführungseinrichtung kombiniert werden, beispielsweise derart, dass an der Radführungseinrichtung ein Brems- oder Stoppklotz gebildet ist.

Eine Ausführungsform sieht vor, dass die Einfahrstoppeinrichtung zum Einstellen einer Einfahrstoppposition längs einer Ein- und Ausfahrrichtung verlagerbar ist. Beispielsweise kann vorgesehen sein, den Brems- oder Stoppklotz verschiebbar an der Radführungseinrichtung aufzunehmen. Die Einfahrstoppeinrichtung kann in den verschiedenen Einfahrstopppositionen arretierbar sein.

Bevorzugt sieht eine Fortbildung ein in den Abstellraum hineinragendes und längs der Einund Ausfahrrichtung verlagerbares Einfahrstoppzeichen vor. Beispielsweise kann ein Einfahrstoppzeichen von der Innendecke der Schutzhaube herabhängen oder alternativ an einer starren oder flexiblen Vorrichtung befestigt sein und wahlweise an der Innendecke in Längsrichtung verschiebbar sein. Ergänzend oder alternativ können im Innenraum des Abstellraums, beispielsweise auf den Innenwänden der Schutzhaube, Markierungen angeordnet sein, die wahlweise auch verschiebbar sind und dem Benutzer als Orientierung oder Warnhinweise bezüglich der erlaubten Einfahrtiefe oder auch der seitlichen Position des Fahrzeuges im Abstellraum dienen.

Bei einer Ausgestaltung kann vorgesehen sein, dass die Befestigungseinrichtung mit einer Antirutschsicherung gebildet ist. Die Antirutschsicherung kann mit rutschfesten, rauen und / oder gezahnten Profilen an der Befestigungseinrichtung gebildet sein, beispielweise mit rutschfesten, rauen und / oder gezahnten Profilen an einem Grundrahmen der Befestigungseinrichtung.

### Beschreibung von Ausführungsbeispielen

Im Folgenden werden weitere Ausführungsbeispiele unter Bezugnahme auf Figuren einer Zeichnung näher erläutert. Hierbei zeigen:
- Fig. 1: eine schematische Darstellung einer Haubengarage mit einem hierin abgestellten Fahrzeug in Seitenansicht,
- Fig. 2: eine schematische Darstellung der Haubengarage aus Fig. 1, wobei nun eine stirnseitige Haubenöffnung und eine seitliche Haubenöffnung geöffnet sind,
- Fig. 3: eine schematische Darstellung eines Grundrahmens für eine Haubengarage mit hierauf angeordneten Radführungseinrichtung,
- Fig. 4: eine schematische Darstellung eines Grundrahmens mit hierauf angeordneter Radführungseinrichtung,
- Fig. 5: eine schematische Darstellung eines Grundrahmens mit hierauf angeordneter Radführungseinrichtung und
- Fig. 6: eine schematische Darstellung eines Grundrahmens für eine Haubengarage mit hierauf angeordneter, einseitiger Radführungseinrichtung.

Die Fig. 1 und 2 zeigen schematische Darstellungen einer Haubengarage mit einer Schutzhaube 1, bei der eine stirnseitige Schutzhaubenöffnung 2 sowie eine seitliche Schutzhaubenöffnung 3 geschlossen und geöffnet sind. Die stirnseitige Schutzhaubenöffnung 2 ist mit einem Schwenktor 4 versehen, das zum Öffnen und zum Schließen der stirnseitigen Schutzhaubenöffnung 2 um eine horizontale Schwenkachse geschwenkt wird. Hierdurch wird eine Einfahr- und Ausfahrluke geöffnet und geschlossen. Denkbar sind auch andere Verschlussmöglichkeiten, wie beispielsweise ein Rollladen oder eine Faltschiebetür oder bei Verwendung textiler Materialien ein ähnliches Verschlussprinzip wie das eines Cabrio-Verdecks.

Die seitliche Schutzhaubenöffnung 3 ist mit einem Schiebetürelement 5 versehen, welches in der gezeigten Ausführungsform einen Seitenwandabschnitt 6 der Schutzhaube 1 in Richtung zur stirnseitigen Schutzhaubenöffnung 2 hin vollständig erfasst. Das Schiebetürelement 5 ist stufenlos in horizontaler Richtung verschiebbar, so dass eine horizontale Öffnungsbreite für die seitliche Schutzhaubenöffnung 2 variabel einstellbar ist. Gemäß Fig. 2 kann so eine gewünschte Öffnungsbreite bereitgestellt werden, um eine Fahrzeugtür 7 bequem und ausreichend zum Verlassen des Fahrzeuges zu öffnen.

Die Fig. 3 bis 6 zeigen schematische Darstellungen eines Grundrahmens 8, auf dem die Schutzhaube 1 bei dem dargestellten Ausführungsbeispiel angeordnet ist, um die Haubengarage auf einer Garagenstellfläche zu sichern. Verschiedene Ausgestaltungen einer Radführungseinrichtung 9 sind in Verbindung mit dem Grundrahmen 8 gezeigt. An der Radführungseinrichtung 9 ist ein Bremsklotz 10 angeordnet.

Bei der Ausführung in Fig. 4 ist die Radrührungseinrichtung 9 mit Hilfe von Betonteilen 11 gebildet.

Während die Fig. 3 bis 5 eine zweiseitig gebildete Radführungseinrichtung 9 zeigen, erfolgt dieses in Fig. 6 einseitig nur auf einer Fahrzeugseite.

Nachfolgend werden weitere Aspekte der Haubengarage beschrieben.

Die Materialien, aus denen die Schutzhaube 1 bestehen kann, vereinen bevorzugt die Eigenschaften Leichtigkeit, Stabilität, Witterungsbeständigkeit und Feuerfestigkeit miteinander. Diese Eigenschaften können durch die sinnvolle Kombination geeigneter Werkstoffe in Verbindung mit speziellen Strukturen und Beschichtungen erzielt werden.

Der Grundrahmen 8 (vgl. Fig. 3) dient neben der Aufnahme der Radführungseinrichtung 9 hauptsächlich der Befestigung der Haubengarage auf ihrer Stellfläche. Dies kann unter anderem mittels Einbringen von Erdnägeln oder Dübeln in den Boden geschehen. Allerdings geht diese Methode mit minimalen, reparablen Beschädigungen des Stellflächenbelages einher, insbesondere in Form von Bohrungen im Asphalt- oder Beton-Belag oder Steinpflaster, die gegebenenfalls nicht erlaubt oder nicht erwünscht sein dürften.

Die Haubengarage bietet für diesen Fall eine Verfahrensweise ihrer Aufstellung ohne jegliche Beschädigung des Bodenbelages, nämlich den Einsatz hinreichend schwerer Gewichte im Zusammenwirken mit einem rutschfesten, rauen oder gezahnten Profil der Grundrahmen-Auflagefläche. Diese Gewichte können an den Innenrändern des Grundrahmens 8 platziert werden. Praktischerweise sollte die Radführungseinrichtung 9, die zusätzlich als Bremsvorrichtung ausgeführt sein kann, aus einem schweren Material hergestellt werden, um somit die Funktion dieser Gewichte zu übernehmen. Besonders preiswert und praktisch ist es, wenn hierfür Beton in zusammensetzbaren Fertigteilen 10 verwendet wird (vgl. Fig. 4).

Die Besonderheit des Zustiegs für den Fahrzeugführer besteht bei der Haubengarage in der Verschiebbarkeit der nahezu kompletten, fahrerseitigen Seitenwand nach rückwärts (vgl. Fig. 2). Hierbei kann ein leichtgängiger Schiebetürmechanismus die Dichtigkeit der Haubengarage vor Witterungseinflüssen gewährleisten. Das Schiebetürelement 5 hat im Unterschied zu bekannten Konstruktionen einen wesentlichen Vorteil, dahingehend, dass der Zustieg der Haubengarage in seiner horizontalen Breite im Hinblick auf unterschiedliche Autotypen jedem Bedarf entsprechen kann, so dass er sowohl das Öffnen der schmalen Tür einer Limousine als auch einer breiten Coupe-Tür oder einer Sportwagen-Schwenktür gewährleistet.

Sinnvoll kann es, das Schiebetürelement 5 innen mit entsprechenden Handgriffen zu versehen, so dass sie nicht nur von außen sondern auch von einem im eingefahrenen Fahrzeug befindlichen Fahrzeugführer geöffnet und geschlossen werden kann, indem er durch das geöffnete Fahrzeug-Seitenfenster greift. Dies ist insbesondere dann von Vorteil, wenn der Platz zum Rangieren vor der Einfahr- und Ausfahrluke knapp bemessen ist und durch eine aufgeschobene Seitenwand noch weiter eingeschränkt wäre. Somit ist das Ein- bzw. Ausfahren des Fahrzeuges auch mit zugeschobener Seitenwand möglich.

Es kann vorgesehen sein, dass im geschlossenen Zustand die Seitenwand, also das Schiebetürelement 5, mit Hilfe eines Schließmechanismus des abschließbaren Schwenktores 4 arretiert wird, so dass sie keine eigene Schließvorrichtung benötigt und die Haubengarage mit einem einzigen Schloss auskommt.

Auch andere Öffnungsvarianten können für die Haubengarage vorgesehen sein, zum Beispiel eine durch einen einzigen Handgriff zu bedienende Kombination beider Öffnungen. Auch könnte die gesamte Seitenwand durch eine Faltschiebetür gebildet werden oder sich als Rolltor nach oben öffnen. Derartige Mechanismen wären insbesondere für eventuelle automatische Bedienkonzepte geeignet. Im Hinblick auf die Preiswertigkeit der Herstellung einer Haubengarage wäre jedoch die nach hinten verschiebbare Seitenwand den letztgenannten sowie den bisher bekannten Öffnungsmechanismen in jedem Fall vorzuziehen.

Die Radführungseinrichtung 9 der Haubengarage gestaltet sich im Vergleich zu den Konstruktionen bekannter Haubengaragen durch wesentliche Materialeinsparungen und durch die Verwendung sehr preiswerter Materialien ausgesprochen kostengünstig. Die Radführungseinrichtung 9 kann aus zusammensetzbaren Betonfertigteilen gebildet sein. Die entsprechend geformten und geglätteten Betonteile können an den seitlichen Aussenkanten des Grundrahmens 8 platziert werden und gleichzeitig als Bodenbefestigungsgewichte dienen. In dieser Anordnung funktionieren sie als Stoßkanten für die Außenseiten der Fahrzeugreifen (vgl. Fig. 4).

Die Radführungs- und Bremsvorrichtung der Haubengarage kann generell aus jedem dafür geeigneten Material hergestellt werden. Für den Fall, dass die Bodenbefestigung mit Erdnägeln oder Dübeln möglich ist, gibt es weitere material- und kostensparende Möglichkeiten. Diese bestehen beispielsweise in der Anordnung der Führungsschienen als einfache Stoßkanten für die Innenseiten der Fahrzeugreifen (vgl. Fig. 5) oder auch in der Installation nur einer Radführungsschiene (vgl. Fig. 6). Alle beschriebenen Varianten kommen wahlweise mit jeweils nur einem einzigen Bremskeil aus.

Die jeweiligen Radführungsvorrichtungen sind in der Breite und der Bremskeil in der Längsposition verstellbar, um an unterschiedliche Fahrzeugtypen angepasst werden zu können.

Trotz ihrer minimalistischen Konstruktionen gewährleisten die Radführungs- und Bremsvorrichtungen der Haubengarage im Zusammenwirken mit hilfreichen Markierungen eine sichere Ein- und Ausfahrt des Fahrzeuges. Um die Fahrzeugreifen zu schonen und ihre Seitenflächen nach Möglichkeit gar nicht erst mit der Radführungsvorrichtung in Kontakt zu bringen, kann die Haubengarage oberhalb der Einfahrluke einen mittig angeordneten Markierungsstreifen aufweisen, der sich unter dem Dach fortsetzt. So kann sich der Fahrzeugführer beim Einfahren sehr einfach über die seitliche Position des Fahrzeuges orientieren, indem er beispielsweise den Innenspiegel mit dem Markierungsstreifen in Übereinstimmung bringt.

Auch das oftmalige Auftreffen des Vorderreifens auf den Bremskeil sollte weitestgehend vermieden werden. Hierzu kann unter dem Dach der Haubengarage auf Höhe der Frontscheibe ein Stoppzeichen angebracht sein, das in Längsrichtung verstellbar und dadurch für verschiedene Autotypen verwendbar ist. Somit kann der Fahrzeugführer das Fahrzeug punktgenau zum Stehen bringen, unmittelbar bevor das Stoppzeichen die Frontscheibe und das Vorderrad den Bremskeil berühren.

Für den sehr unwahrscheinlichen, jedoch denkbaren Fall, dass das Fahrzeug genau an der Stelle zwischen Einstieg und Einfahrt ausfällt, an der sich die Fahrertür regulär nicht öffnen lässt, kann eine Notöffnungsmöglichkeit der Seitenwand der Haubengarage vorhanden sein.

Zur Gewährleistung einer guten Sichtbarkeit bei Nacht kann die Haubengarage mit geeigneten Reflektoren und / oder einer Beleuchtungseinrichtung mit Bewegungsmelder ausgestattet werden.

Belüftungsöffnungen an der Schutzhaube 1 dienen dazu, die Bildung von Kondenswasser im Inneren der Haubengarage zu vermeiden sowie das Trocknen eines aus der Nässe gekommenen Fahrzeuges zu gewährleisten.

Die Haubengarage kann als mobile Garage ausgeführt sein. Sie kann dann bei Bedarf ohne Substanzverlust demontiert und an einem anderen Ort wiederverwendet werden.

Auch kann in einer Ausführung die Haubengarage mit einer Alarmanlage ausgestattet sein.

Auf der Außenseite der Schutzhülle kann eine Werbefläche vorgesehen sein.

Die in der vorstehenden Beschreibung, den Ansprüchen und der Zeichnung offenbarten Merkmale der Erfindung können sowohl einzeln als auch in beliebiger Kombination für die Verwirklichung der Erfindung in ihren verschiedenen Ausführungsformen von Bedeutung sein.

## Patentansprüche

1. Haubengarage, mit
- einer Schutzhaube (1), in der ein Abstellraum für zumindest ein Fahrzeug gebildet ist,
- einer Befestigungseinrichtung (8), die mit der Schutzhaube (1) verbunden und geeignet ist, die Schutzhaube (1) auf einer Garagenstellfläche zu sichern,
- einer stirnseitigen Schutzhaubenöffnung (2), mit der eine verschließbare Ein- und Ausfahrluke bereitgestellt ist,
- einer seitlichen Schutzhaubenöffnung (3), die mit wenigstens einem Türelement (5) verschlossen ist, derart, dass die seitliche Schutzhaubenöffnung (3) zum Freigeben eines seitlichen Einstiegs eines im Abstellraum abgestellten Fahrzeuges hinsichtlich einer horizontalen Öffnungsbreite mittels Verlagern des wenigstens einen Türelementes (5) variabel einstellbar ist.
**dadurch gekennzeichnet, dass** das wenigstens einem Türelement (5) mit einem Schiebetürelement gebildet ist, und welches einen von der Stirnseite der Schutzhaube (1) mit der stirnseitigen Schutzhaubenöffnung (2) ausgehenden Seitenwandabschnitt (6) vollständig erfassend aufweist.

2. Haubengarage nach Anspruch 1, **dadurch gekennzeichnet, dass** die horizontale Öffnungsbreite der seitlichen Schutzhaubenöffnung (3) mittels Verlagern des wenigstens einen Türelementes (5) stufenlos einstellbar ist.

3. Haubengarage nach mindestens einem der vorangehenden Ansprüche, **gekenn-zeichnet** durch einen Notfallmechanismus, welcher alternativ zu einem Türöffnungsmechanismus vom Abstellraum aus betätigbar ist, um die seitliche Schutzhaubenöffnung (3) mittels Verlagern des wenigstens einen Türelementes (5) in Notfallsituationen wenigstens teilweise zu öffnen.

4. Haubengarage nach mindestens einem der vorangehenden Ansprüche, **dadurch gekennzeichnet, dass** die Schutzhaube (1) einer der folgenden Bauarten entsprechend ausgeführt ist: Hardcover-Konstruktion und Rahmenkonstruktion mit Hülle aus einem Softcover-Material.

5. Haubengarage nach mindestens einem der vorangehenden Ansprüche, **gekenn**- **zeichnet** durch eine Radführungseinrichtung (9).

6. Haubengarage nach Anspruch 5, **dadurch gekennzeichnet, dass** die Radführungseinrichtung (9) hinsichtlich einer Führungsbreite einstellbar ausgeführt ist.

7. Haubengarage nach mindestens einem der vorangehenden Ansprüche, **gekennzeichnet durch** eine den Fahrzeugrädern zugeordnete Einfahrstoppeinrichtung (10).

8. Haubengarage nach Anspruch 7, **dadurch gekennzeichnet, dass** die Einfahrstoppeinrichtung (10) zum Einstellen einer Einfahrstoppposition längs einer Ein- und Ausfahrrichtung verlagerbar ist.

9. Haubengarage nach mindestens einem der vorangehenden Ansprüche, **gekennzeichnet durch** ein in den Abstellraum hineinragendes und längs der Ein- und Ausfahrrichtung verlagerbares Einfahrstoppzeichen.

10. Haubengarage nach mindestens einem der vorangehenden Ansprüche, dadurch g e - **kennzeichnet,** dass die Befestigungseinrichtung (8) mit einer Antirutschsicherung gebildet ist.

11. Haubengarage nach mindestens einem der vorangehenden Ansprüche, ausgeführt als mobile Garage.

## Claims

1. A hood-type garage, having
- a protective hood (1), in which a parking space is formed for at least one vehicle,
- a fastening device (8), which is connected to the protective hood (1) and is suitable for securing the protective hood (1) to a garage parking area,
- a protective hood opening (2) at the end, with which a closable gap for driving in and out is provided,
- a lateral protective hood opening (3), which is closed with at least one door element (5) in such a manner that the lateral protective hood opening (3) can be adjusted variably to expose a lateral entry point of a vehicle parked in the parking space in terms of a horizontal opening width by displacing the at least one door element (5),
**characterised in that** the at least one door element (5) is formed with a sliding door element, which has a completely enclosed side wall section (6), which moves out from the end of the protective hood (1) that has the protective hood opening (2) at the end.

2. The hood-type garage according to Claim 1, **characterised in that** the horizontal opening width of the lateral protective hood opening (3) can be adjusted in an infinitely variable manner by displacing the at least one door element (5).

3. The hood-type garage according to at least one of the preceding claims, **characterised by** an emergency mechanism, which can be actuated from the parking space as an alternative to a door opening mechanism, in order to open the lateral protective hood opening (3) at least partially in emergency situations by displacing the at least one door element (5).

4. The hood-type garage according to at least one of the preceding claims, **characterised in that** the protective hood (1) is formed according to one of the following designs: hard cover structure and frame structure with covering consisting of a soft cover material.

5. The hood-type garage according to at least one of the preceding claims, **characterised by** a wheel guide device (9).

6. The hood-type garage according to Claim 5, **characterised in that** the wheel guide device (9) is adjustable in terms of a guide width.

7. The hood-type garage according to at least one of the preceding claims, **characterised by** a drive-in stop device (10) assigned to the vehicle wheels.

8. The hood-type garage according to Claim 7, **characterised in that** the drive-in stop device (10) can be displaced in a drive-in and drive-out direction to set a drive-in stop position.

9. The hood-type garage according to at least one of the preceding claims, **characterised by** a drive-in stop sign, which projects into the parking space and can be displaced in the drive-in and drive-out direction.

10. The hood-type garage according to at least one of the preceding claims, **characterised in that** the fastening device (8) is formed with an anti-slip securing means.

11. The hood-type garage according to at least one of the preceding claims, configured as a mobile garage.

## Revendications

1. Garage à capot, comportant :
- un capot de protection (1), dans lequel un espace de garage pour au moins un véhicule est formé,
- un dispositif de fixation (8), qui est relié avec le capot de protection (1) et approprié afin de fixer le capot de protection (1) sur une surface de garage,
- une ouverture de capot de protection frontale (2), avec laquelle un panneau fermable pouvant être déployé et rétracté est fourni,
- une ouverture latérale de capot de protection (3), qui est fermé avec au moins un élément de port (5) de telle sorte que l'ouverture de capot de protection latérale (3) soit réglable de manière variable en ce qui concerne une largeur d'ouverture horizontale au moyen du déplacement d'au moins un élément de porte (5) afin de permettre une montée latérale d'un véhicule garé dans l'espace de garage,
**caractérisé en ce que** au moins un élément de porte (5) est formé avec un élément de porte coulissante, et qui présente en englobant en totalité une portion de paroi latérale (6) partant du côté avant du capot de protection (1) avec l'ouverture de capot de protection frontale (2).

2. Garage à capot selon la revendication 1, **caractérisé en ce que** la largeur d'ouverture horizontale de l'ouverture de capot de protection latérale (3) est réglable progressivement au moyen du déplacement d'au moins un élément de porte (5).

3. Garage à capot selon au moins une des revendications précédentes, **caractérisé par** un mécanisme d'urgence, qui est actionnable alternativement à un mécanisme d'ouverture de porte à partir de l'espace de garage, afin d'ouvrir au moins partiellement dans les situations d'urgence l'ouverture de capot de protection latérale (3) au moyen du déplacement d'au moins un élément de porte (5).

4. Garage à capot selon au moins une des revendications précédentes, **caractérisé en ce que** le capot de protection (1) est conçu selon un des modèles de construction suivants : construction hardcover et construction à cadre avec une enveloppe en un matériau softcover.

5. Garage à capot selon au moins une des revendications précédentes, **caractérisé par** un dispositif de guidage des roues (9).

6. Garage à capot selon la revendication 5, **caractérisé en ce que** le dispositif de guidage des roues (9) est conçu de manière réglable en ce qui concerne une largeur de guidage.

7. Garage à capot selon au moins une des revendications précédentes, **caractérisé par** un dispositif d'arrêt de déploiement (10) affecté aux roues du véhicule.

8. Garage à capot selon la revendication 7, **caractérisé en ce que** le dispositif d'arrêt de déploiement (10) est déplaçable afin de régler une position d'arrêt du déploiement le long d'une direction de déploiement et de rétractation.

9. Garage à capot selon au moins une des revendications précédentes, **caractérisé par** un marquage d'arrêt de déploiement déplaçable le long de la direction de déploiement et de rétractation et dépassant à l'intérieur de l'espace de garage.

10. Garage à capot selon au moins une des revendications précédentes, **caractérisé en ce que** le dispositif de fixation (8) est formé avec une sécurité antidérapante.

11. Garage à capot selon au moins une des revendications précédentes, conçu comme un garage mobile.
